# FASCICULE DE BREVET EUROPEEN

(11) **EP 3 795 443 B1**
(45) Date de publication et mention de la délivrance du brevet: **16.08.2023**
(21) Numéro de dépôt: 20194469.1
(22) Date de dépôt: 03.09.2020
(51) Int. Cl.: B61B 12/02, B61B 12/06

(54) **DISPOSITIF ET PROCÉDÉ D'APPUI ET DE GUIDAGE POUR UN CÂBLE TRACTEUR D'UNE INSTALLATION DE TRANSPORT DE VÉHICULE PAR CÂBLE**
VORRICHTUNG UND VERFAHREN ZUM STÜTZEN UND FÜHREN EINES ZUGKABELS EINER KABEL-FAHRZEUGTRANSPORTANLAGE
SUPPORTING AND GUIDING DEVICE AND METHOD FOR A TOWING CABLE OF AN INSTALLATION FOR TOWING A VEHICLE BY CABLE

(30) Priorité: 20.09.2019 FR 1910423
(43) Date de publication de la demande: 24.03.2021
(73) Titulaire: POMA, 38340 Voreppe (FR)
(72) Inventeur: Messaoud, Salah, 38590 Brézins (FR); Valayer, Sylvain, 38850 Charavines (FR); Coudurier, Stéphane, 38960 Saint Etienne de Crossey (FR)
(74) Mandataire: Talbot, Alexandre

(56) Documents cités:
- WO-A1-2016/012929
- FR-A1- 2 838 697
- US-A- 4 462 314

## Description

### Domaine technique

L'invention concerne l'appui et le guidage d'un câble tracteur de véhicule d'une installation de transport par câble, et plus particulièrement l'appui et le guidage d'un câble tracteur aérien.

### Etat de la technique

Actuellement, les installations de transport par câble tracteur de véhicule sont équipées de dispositifs d'appui et de guidage, tels que des balanciers, pour maintenir et guider les câbles tracteurs en mouvement entre les gares d'embarquement et de débarquement des passagers. Généralement, les balanciers sont portés par des pylônes et sont équipés de galets rotatifs sur lesquels le câble tracteur est en appui. Les galets sont montés à rotation libre sur des poutres articulées pour maintenir le câble tracteur en appui sur le pylône lors des variations de flèche du câble dues au poids du véhicule et au passage de la pince du véhicule sur les galets.

On peut citer la demande de brevet français FR2920385, déposée au nom de la demanderesse, qui divulgue un dispositif mécanique de réglage d'un balancier d'appui et de guidage d'un câble aérien d'une installation de remontée mécanique. Le balancier comporte des galets de guidage du câble montés à rotation sur un châssis-porteur selon des axes de rotation parallèles échelonnés le long du châssis-porteur.

De manière générale, on utilise un axe, qui est une pièce allongée, pour articuler en rotation ou en pivotement un élément mobile par rapport à un support, mobile ou fixe, l'axe étant monté fixe sur le support. L'axe de rotation est une pièce importante du balancier et il peut être soumis à des défaillances, comme des usures ou dans des situations exceptionnelles une rupture. Sa rupture entraînerait la chute de tous les éléments du balancier.

Les balanciers sont des éléments complexes et sont donc régulièrement soumis à des inspections pour contrôler leur état. En particulier, il peut être nécessaire de démonter un balancier pour contrôler avec précision les pièces éventuellement usées qui doivent être remplacées, notamment les axes de rotation. Le démontage d'un balancier est une opération longue et délicate.

On peut en outre citer la demande de brevet français FR 3074467, déposée au nom de la demanderesse, qui divulgue un dispositif d'appui et de guidage d'un câble tracteur, comprenant un axe creux pour articuler une poutre par rapport à une structure porteuse du dispositif d'appui et de guidage, et pour permettre une inspection de l'intérieur de l'axe sans avoir à démonter le dispositif d'appui et de guidage. Mais en cas de rupture de l'axe, la poutre articulée n'est plus maintenue par la structure porteuse et elle peut tomber en entraînant la chute de tous les éléments que la poutre supporte. La demande de brevet français FR2838697 divulgue un dispositif d'appui et de guidage d'un câble tracteur comprenant des butées arrangées sur une première poutre pour limiter la rotation d'une deuxième poutre.

### Exposé de l'invention

Un objet de l'invention consiste à pallier ces inconvénients, et plus particulièrement à fournir des moyens d'appui et de guidage qui évitent d'avoir à démonter les éléments d'un dispositif d'appui et de guidage pour inspecter l'état d'usure des axes de rotation du dispositif.

Un autre objet consiste à fournir un moyen pour sécuriser l'appui et le guidage d'un câble tracteur d'une installation de transport de véhicule.

Selon un aspect de l'invention, il est proposé un dispositif d'appui et de guidage pour un câble tracteur d'une installation de transport de véhicule par câble, comprenant un galet configuré pour l'appui et le guidage du câble tracteur, une première poutre munie d'un axe principal, une deuxième poutre supportant le galet et montée mobile en pivotement autour de l'axe principal.

Le dispositif comporte au moins un élément de rattrapage monté sur la première poutre et configuré pour rattraper la deuxième poutre dans un état anormal de fonctionnement correspondant à une défaillance de l'axe principal, et au moins un élément de coopération monté sur la deuxième poutre à distance dudit au moins un élément de rattrapage dans un état normal de fonctionnement où la deuxième poutre pivote autour de l'axe principal, ledit au moins un élément de coopération étant configuré pour être en contact avec ledit au moins un élément de rattrapage dans l'état anormal de fonctionnement.

Ainsi, on fournit un dispositif d'appui et de guidage équipé d'éléments configurés pour rattraper une poutre mobile en pivotement en cas d'une défaillance de l'axe principal. En d'autres termes, les éléments du dispositif empêchent la poutre mobile de tomber dans le cas exceptionnel d'une rupture de l'axe principal. De tels éléments permettent de limiter les inspections de l'axe principal pour contrôler son état de fonctionnement. Les éléments limitent ainsi les démontages du balancier.

Ledit au moins un élément de rattrapage et ledit au moins un élément de coopération peuvent être conformés pour permettre un pivotement de la deuxième poutre dans l'état anormal de fonctionnement.

Avantageusement, on fournit un dispositif qui permet un pivotement des poutres même en cas de rupture d'un axe principal. On peut alors exploiter l'installation un certain temps avant d'effectuer les opérations de réparation et de changement des parties endommagées du balancier.

Selon un mode de réalisation, ledit au moins un élément de coopération correspond à une pièce de coopération montée en saillie de la deuxième poutre et ledit au moins un élément de rattrapage correspond à un logement de rattrapage formé sur la première poutre et configuré pour recevoir la pièce de coopération dans l'état anormal de fonctionnement.

Selon un autre mode de réalisation, ledit au moins un élément de coopération correspond à un logement de coopération formé sur la deuxième poutre et ledit au moins un élément de rattrapage correspond à une pièce de rattrapage montée en saillie de la première poutre et configurée pour s'introduire dans le logement de coopération dans l'état anormal de fonctionnement.

Selon un autre mode de réalisation, la première poutre peut comporter deux flasques extérieurs et la deuxième poutre est située entre les deux flasques extérieurs.

Selon encore un autre mode de réalisation, la première poutre comporte deux flasques extérieurs délimitant un espace interne entre les deux flasques extérieurs et la deuxième poutre est située à l'extérieur de l'espace interne.

L'axe principal peut être creux.

Avantageusement, la deuxième poutre peut être munie de deux vis de butée et d'un axe de rotation, le galet est monté mobile en rotation autour de l'axe de rotation, et les deux vis de butée sont conformées pour permettre une rotation du galet autour de l'axe de rotation dans l'état normal de fonctionnement, et pour être en contact avec le galet dans un état de rupture correspondant à une rupture de l'axe de rotation.

Selon un autre aspect de l'invention, il est proposé un procédé d'appui et de guidage pour un câble tracteur d'une installation de transport de véhicule par câble, l'installation comprenant un galet configuré pour l'appui et le guidage du câble tracteur, une première poutre munie d'un axe principal, et une deuxième poutre supportant le galet et montée mobile en pivotement autour de l'axe principal, le procédé comprenant un pivotement de la deuxième poutre autour de l'axe principal dans un état normal de fonctionnement.

Dans le procédé, au moins un élément de rattrapage est monté sur la première poutre et au moins un élément de coopération est monté sur la deuxième poutre à distance dudit au moins un élément de rattrapage dans l'état normal de fonctionnement, et ledit au moins un élément de coopération vient en contact avec ledit au moins un élément de rattrapage dans une état anormal correspondant à une défaillance de l'axe principal.

### Description des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1, illustre schématiquement une vue latérale droite en perspective d'un mode de réalisation d'un dispositif d'appui et de guidage selon l'invention ;
- la figure 2, illustre schématiquement une vue latérale gauche en perspective du dispositif d'appui et de guidage de la figure 1 ;
- la figure 3, illustre schématiquement une vue en coupe d'un autre mode de réalisation d'un dispositif d'appui et de guidage ;
- la figure 4, illustre schématiquement une vue en coupe d'un autre mode de réalisation d'un dispositif d'appui et de guidage ;
- la figure 5, illustre schématiquement une vue en coupe et en perspective d'un autre mode de réalisation d'un dispositif d'appui et de guidage ;
- la figure 6, illustre schématiquement une vue latérale gauche en perspective du dispositif d'appui et de guidage de la figure 5 ;
- la figure 7, illustre schématiquement une vue latérale droite en perspective du dispositif d'appui et de guidage de la figure 5 ;
- la figure 8, illustre schématiquement une vue de dessus en perspective du dispositif d'appui et de guidage de la figure 5 ;
- la figure 9, illustre schématiquement une vue latérale gauche d'un détail du dispositif d'appui et de guidage de la figure 5 ;
- la figure 10, illustre schématiquement une vue latérale droite d'un autre détail du dispositif d'appui et de guidage de la figure 5 ;
- la figure 11, illustre schématiquement une vue en coupe et en perspective d'un mode de réalisation d'un dispositif d'appui et de guidage du type support du câble tracteur ;
- la figure 12, illustre schématiquement une vue latérale droite du dispositif d'appui et de guidage de la figure 11 ;
- la figure 13, illustre schématiquement une vue en coupe d'encore un autre mode de réalisation d'un dispositif d'appui et de guidage ;
- la figure 14, illustre schématiquement une vue latérale droite du dispositif d'appui et de guidage de la figure 13 ;
- la figure 15, illustre schématiquement une vue en coupe d'un autre mode de réalisation d'un dispositif d'appui et de guidage ;
- la figure 16, illustre schématiquement une vue en coupe d'un autre mode de réalisation d'un dispositif d'appui et de guidage ;
- la figure 17, illustre schématiquement une vue en coupe et en perspective d'un mode de réalisation d'un dispositif d'appui et de guidage du type compression du câble tracteur ; et
- la figure 18, illustre schématiquement une vue en coupe d'un mode de réalisation non revendiqué d'un dispositif d'appui et de guidage.

### Description détaillée

Sur les figures 1 à 18, on a représenté un dispositif d'appui et de guidage 1 pour un câble tracteur 2 d'une installation de transport de véhicule par câble. Le ou les véhicules et l'installation ne sont pas représentés à des fins de simplification.

De manière générale, le dispositif 1 comprend au moins un galet 3 et au moins deux poutres 4 à 14. Le dispositif 1 est destiné à supporter le câble tracteur 2, plus particulièrement le dispositif 1 fournit un appui et un guidage au câble 2. Le câble tracteur 2 repose sur les galets 3 qui sont configurés pour l'appui et le guidage du câble tracteur 2. Les poutres 4 à 14 comprennent, chacune, au moins un axe 15 à 25. En outre, l'installation comprend une structure porteuse 27 fixe, et les poutres 4 à 14 sont articulées par rapport à la structure porteuse 27. Un premier ensemble d'axes 15 à 23 et 25, notés axes principaux, permet d'articuler les poutres 4 à 14 entre elles et par rapport à la structure porteuse 27. Les axes principaux 15 à 23 et 25 peuvent être pleins ou creux. Un deuxième ensemble d'axes 24, notés axes de rotation, permet d'articuler les galets 3 sur une poutre 9 à 14. En d'autres termes, les galets 3 sont montés mobiles en rotation respectivement autour des axes de rotation 24. Préférentiellement, les axes de rotation 24 sont montés fixes sur les poutres 9 à 14.

De manière générale, le dispositif 1 comprend au moins une poutre 4 à 8, notée poutre primaire, munie d'au moins un axe principal 15 à 23 et 25. Par ailleurs, le dispositif 1 comprend au moins une poutre 9 à 14, notée poutre secondaire, supportant au moins un galet 3. Une poutre secondaire 9 à 14 est montée mobile en pivotement autour d'un axe principal 19 à 23 et 25 monté sur une poutre primaire 6 à 8. Par ailleurs, les poutres primaires 4 à 8 peuvent être montées fixes sur la structure porteuse 27, ou montées mobiles en pivotement autour des autres axes principaux 15 à 18. De préférence, les axes principaux 15 à 23 et 25 sont montés fixes sur les poutres primaires 4 à 8, et les axes de rotation 24 sont montés fixes sur les poutres secondaires 9 à 14. Une poutre primaire spécifique 4 est également notée poutre support, car elle est montée mobile en pivotement autour d'un axe support 26. L'axe support 26 est monté fixe sur la structure porteuse 27.

Par exemple, comme illustré aux figures 1 et 2, le dispositif 1 comporte douze galets 3. Le dispositif 1 comporte onze poutres 4 à 14, dix axes principaux 15 à 23 et 25, et douze axes de rotation 24, représentés sur la figure 1. Dans l'exemple illustré aux figures 1 et 2, la première poutre primaire 4 comporte deux axes principaux 15, 16, autour desquels sont montées respectivement une deuxième poutre primaire 5 et une troisième poutre primaire 6, mobiles en pivotement. La deuxième poutre primaire 5 comporte deux axes principaux 17, 18, autour desquels sont montées respectivement une quatrième poutre primaire 7 et une cinquième poutre primaire 8, mobiles en pivotement. La quatrième poutre primaire 7 comporte deux axes principaux 19 et 25, autour desquels sont montées respectivement une première poutre secondaire 10 et une deuxième poutre secondaire 9, mobiles en pivotement.

La cinquième poutre primaire 8 comporte deux axes principaux 20, 21 autour desquels sont montées respectivement une troisième poutre secondaire 11 et une quatrième poutre secondaire 12, mobiles en pivotement.

La troisième poutre primaire 6 comporte deux axes principaux 22, 23 autour desquels sont montées respectivement une cinquième poutre secondaire 13 et une sixième poutre secondaire 14, mobiles en pivotement.

De façon générale, les galets 3 sont montés mobiles en rotation respectivement autour des axes de rotation 24, et les poutres 4 à 14 sont montées mobiles en pivotement les unes par rapport aux autres. On entend par « monté mobile en rotation », un élément pouvant effectuer une ou plusieurs rotations complètes autour d'un axe. On entend par « monté mobile en pivotement », un élément pouvant effectuer une partie de rotation inférieure à 360°, dans un sens de rotation ou dans l'autre.

Plus particulièrement, le dispositif 1 comporte au moins un élément de rattrapage 30 à 39 et au moins un élément de coopération 40 à 47. Un élément de rattrapage 30 à 39 est destiné à coopérer avec un élément de coopération 40 à 47 dans un état anormal de fonctionnement du dispositif afin de garantir l'appui et le guidage du câble tracteur. L'état anormal de fonctionnement du dispositif 1 correspond à une usure, voire exceptionnellement une rupture, d'un axe principal 15 à 23 et 25. De façon générale, au moins un élément de rattrapage 30 à 39 est monté sur une première poutre et au moins un élément de coopération 40 à 47 est monté sur une deuxième poutre. En particulier, un élément de coopération 40 à 47 est monté à distance d'un élément de rattrapage 30 à 39 dans un état normal de fonctionnement du dispositif 1. En d'autres termes, l'élément de coopération 30 à 39 n'est pas en contact d'un élément de rattrapage dans l'état normal de fonctionnement. On entend par état normal de fonctionnement, la situation où la deuxième poutre pivote autour de l'axe principal 15 à 23 et 25 monté sur la première poutre. Plus particulièrement, l'élément de rattrapage 30 à 39 est configuré pour rattraper la deuxième poutre et l'élément de coopération 40 à 47 est configuré pour venir en contact avec l'élément de rattrapage 30 à 39 dans l'état anormal de fonctionnement.

Avantageusement, un élément de rattrapage 30 à 39 et un élément de coopération 40 à 47 sont conformés pour permettre un pivotement de la deuxième poutre dans l'état anormal de fonctionnement. Ainsi, lorsque l'élément de coopération 40 à 47 vient en contact avec l'élément de rattrapage 30 à 39, la deuxième poutre peut encore pivoter et garantir la fonction d'appui et de guidage du dispositif 1. En d'autres termes, dans l'état anormal de fonctionnement, la deuxième poutre est déplacée par l'appui du câble tracteur 2, et l'élément de coopération 40 à 47 se rapproche de l'élément de rattrapage 30 à 39. Dans une situation limite de l'état anormal de fonctionnement, l'élément de coopération 40 à 47 vient en contact de l'élément de rattrapage 30 à 39.

Par exemple, un élément de coopération 40 à 47 peut être une pièce de coopération 40, 44, 45, 46, 47 montée en saillie de la deuxième poutre et l'élément de rattrapage 30 à 39 correspond à un logement de rattrapage 30, 34, formé sur la première poutre et configuré pour recevoir la pièce de coopération 40, 44, 45, 46, 47 dans l'état anormal de fonctionnement.

En variante, l'élément de coopération 40 à 47 correspond à un logement de coopération 41, 42, 43 formé sur la deuxième poutre et l'élément de rattrapage 30 à 39 correspond à une pièce de rattrapage 31, 32, 33, 35 à 39 montée en saillie de la première poutre et configurée pour s'introduire dans le logement de coopération 41, 42, 43 dans l'état anormal de fonctionnement.

Sur la figure 3, on a représenté un mode de réalisation, dans lequel la première poutre 6 comporte deux flasques extérieurs 70, 71 et la deuxième poutre 14 est située entre les deux flasques extérieurs 70, 71. Cette configuration des poutres 6, 14 est également appelée configuration en chape. Dans cette configuration, la deuxième poutre 14 est montée à pivotement sur l'axe principal 23, par l'intermédiaire d'un palier 50. Dans ce mode de réalisation, l'élément de coopération 47 est un axe cylindrique, par exemple un tube ou une tige pleine, et la première poutre 6 comporte deux éléments de rattrapage 30 correspondant à deux logements formés respectivement sur les deux flasques 70, 71 extérieurs.

Sur la figure 4, les poutres 6 et 14 sont également dans une configuration en chape. La deuxième poutre 14 comporte deux éléments de coopération 42, 43 correspondant à deux logements formés respectivement sur deux flasques 45, 46 de la deuxième poutre 14. L'élément de rattrapage 38 est un axe cylindrique, par exemple un tube ou une tige pleine.

Sur les figure 5 à 10 on a représenté un mode de réalisation préféré dans lequel une première poutre 6 et une deuxième poutre 14 sont également dans une configuration en chape. Dans ce mode de réalisation préféré, le dispositif 1 comporte un premier élément de coopération 40 et un deuxième élément de coopération 41 montés sur respectivement les deux flasques 45, 46 de la deuxième poutre 14. Le premier élément de coopération 40 est un axe cylindrique, par exemple un tube ou une tige pleine. Le deuxième élément de coopération 41 est un logement. En outre, la première poutre 6 comporte un premier élément de rattrapage 30 et un deuxième élément de rattrapage 31 montés respectivement sur les deux flasques extérieurs 70, 71. Le premier élément de rattrapage 30 est un logement et le deuxième élément de rattrapage 31 est une pièce de rattrapage 31 montée en saillie de la première poutre 6. En outre, le deuxième élément de coopération 41 est un logement formé sur une plaque de support 54 montée sur le flasque 46 de la deuxième poutre 14.

Sur les figures 11 et 12, on a représenté un autre mode de réalisation dans lequel les première et deuxième poutres 5, 8 sont également en configuration en chape. Dans ce mode de réalisation, le dispositif d'appui et de guidage 1 est du type support du câble tracteur 2. En outre, le dispositif 1 comporte un premier élément de coopération 42 et un deuxième élément de coopération 42 montés sur respectivement les deux flasques 45, 46 de la deuxième poutre 8. Les deux éléments de coopération 42, 43 sont des logements. En outre, la première poutre 5 comporte un premier élément de rattrapage 32 et un deuxième élément de rattrapage 33 montés respectivement sur les deux flasques extérieurs 70, 71. Les deux éléments de rattrapage 32, 33 sont deux axes cylindriques, par exemple deux tubes ou deux tiges pleines.

Sur les figures 13 et 14, on a représenté un mode de réalisation, dans lequel la première poutre 6 comporte deux flasques extérieurs 70, 71 délimitant un espace interne entre les deux flasques extérieurs 70, 71 et la deuxième poutre 14 est située à l'extérieur de l'espace interne. Cette configuration des poutres 6, 14 est également appelée configuration en porte-à-faux. Dans cette configuration, la deuxième poutre 14 est montée à pivotement sur l'axe principal 23, par l'intermédiaire d'un palier 50. L'axe principal 23 est maintenu fixe sur la première poutre par une butée de fixation 55. Dans ce mode de réalisation, le dispositif 1 comporte un premier élément de coopération 44 correspondant à une prolongation 44 de la deuxième poutre 14 le long de l'axe principal 23, et un deuxième élément de coopération 45 correspondant à un premier flasque de la deuxième poutre 14. En outre, le dispositif 1 comporte un premier élément de rattrapage 34 correspondant à un ergot 34 monté en saillie d'un flasque extérieur 71 de la première poutre 6. L'ergot 34 forme un logement susceptible de recevoir la prolongation 44 de la deuxième poutre 14. Le dispositif 1 comporte également un deuxième élément de rattrapage 35 correspondant à une pièce en forme de main et montée en saillie du flasque extérieur 71 pour rattraper le premier flasque 45 de la deuxième poutre. Avantageusement, le dispositif 1 comprend un troisième élément de rattrapage 37 correspondant à une butée additionnelle montée sur l'axe principal 23, à l'opposé de la butée de fixation 55, et un troisième élément de coopération 46 correspondant au deuxième flasque 46 de la deuxième poutre 14.

Sur la figure 15, on a représenté un autre mode de réalisation dans lequel les poutres 6 et 14 sont en configuration en porte-à-faux. Le dispositif 1 comporte un premier élément de coopération 44 correspondant à une prolongation 44 de la deuxième poutre 14 le long de l'axe principal 23, et un deuxième élément de coopération 46 correspondant à un deuxième flasque de la deuxième poutre 14. En outre, le dispositif 1 comporte un premier élément de rattrapage 36 correspondant à une prolongation 36 de la première poutre 6 le long de l'axe principal 23, et un deuxième élément de rattrapage 37 correspondant à une butée additionnelle montée sur l'axe principal 23, à l'opposé de la butée de fixation 55. Il y a une distance de recouvrement entre les deux prolongations 36 et 44 pour rattraper la deuxième poutre dans l'état anormal de fonctionnement.

Sur la figure 16, on a représenté une variante de la figure 15, dans laquelle l'axe principal 23 est creux. Le dispositif 1 comporte une vis 57 qui traverse le creux de l'axe principal 23 et qui relie deux butées 56, 39 montées aux deux extrémités de l'axe principal 23. La deuxième butée 39 peut correspondre à un deuxième élément de rattrapage du dispositif 1 qui peut coopérer avec le deuxième flasque 46 de la deuxième poutre 14.

Sur la figure 17, on a représenté un autre mode de réalisation du dispositif 1 de la figure 11, dans le cas où le dispositif 1 est du type compression du câble tracteur 2.

Sur la figure 18, on a représenté un mode de réalisation, dans lequel la deuxième poutre 14 est munie de deux vis de butée 60, 61 et d'un axe de rotation 24. Le galet 3 est monté mobile en rotation autour de l'axe de rotation 24, par l'intermédiaire de deux paliers 50, 51. Les deux vis de butée 60, 61 sont conformées pour permettre une rotation du galet 3 autour de l'axe de rotation 24 dans l'état normal de fonctionnement, et pour être en contact avec le galet 3 dans un état de rupture correspondant à une rupture de l'axe de rotation 24. En particulier, les deux vis de butée 60, 61 sont montées respectivement sur les deux flasques 45, 46 de la deuxième poutre 14.

## Revendications

1. Dispositif d'appui et de guidage pour un câble tracteur (2) d'une installation de transport de véhicule par câble, comprenant un galet (3) configuré pour l'appui et le guidage du câble tracteur (2), une première poutre (4 à 8) munie d'un axe principal (15 à 23 et 25), une deuxième poutre (9 à 14) supportant le galet (3) et montée mobile en pivotement autour de l'axe principal (15 à 23 et 25), **caractérisé en ce qu'**il comporte au moins un élément de rattrapage (30 à 39) monté sur la première poutre (4 à 8) et configuré pour rattraper la deuxième poutre (9 à 14) dans un état anormal de fonctionnement correspondant à une défaillance de l'axe principal (15 à 23 et 25), et au moins un élément de coopération (40 à 47) monté sur la deuxième poutre (9 à 14) à distance dudit au moins un élément de rattrapage (30 à 39) dans un état normal de fonctionnement où la deuxième poutre (9 à 14) pivote autour de l'axe principal (15 à 23 et 25), ledit au moins un élément de coopération (40 à 47) étant configuré pour être en contact avec ledit au moins un élément de rattrapage (30 à 39) dans l'état anormal de fonctionnement.

2. Dispositif d'appui et de guidage selon la revendication 1, dans lequel ledit au moins un élément de rattrapage (30 à 39) et ledit au moins un élément de coopération (40 à 47) sont conformés pour permettre un pivotement de la deuxième poutre (9 à 14) dans l'état anormal de fonctionnement.

3. Dispositif d'appui et de guidage selon la revendication 1 ou 2, dans lequel ledit au moins un élément de coopération (40 à 47) correspond à une pièce de coopération montée en saillie de la deuxième poutre (9 à 14) et ledit au moins un élément de rattrapage (30 à 39) correspond à un logement de rattrapage formé sur la première poutre (4 à 8) et configuré pour recevoir la pièce de coopération dans l'état anormal de fonctionnement.

4. Dispositif d'appui et de guidage selon la revendication 1 ou 2, dans lequel ledit au moins un élément de coopération (40 à 47) correspond à un logement de coopération formé sur la deuxième poutre (9 à 14) et ledit au moins un élément de rattrapage (30 à 39) correspond à une pièce de rattrapage montée en saillie de la première poutre (4 à 8) et configurée pour s'introduire dans le logement de coopération dans l'état anormal de fonctionnement.

5. Dispositif d'appui et de guidage selon l'une des revendications 1 à 4, dans lequel la première poutre (4 à 8) comporte deux flasques extérieurs (70, 71) et la deuxième poutre (9 à 14) est située entre les deux flasques extérieurs (70, 71).

6. Dispositif d'appui et de guidage selon l'une des revendications 1 à 4, dans lequel la première poutre (4 à 8) comporte deux flasques extérieurs (70, 71) délimitant un espace interne entre les deux flasques extérieurs (70, 71) et la deuxième poutre (9 à 14) est située à l'extérieur de l'espace interne.

7. Dispositif d'appui et de guidage selon l'une des revendications 1 à 6, dans lequel l'axe principal (15 à 23 et 25) est creux.

8. Dispositif d'appui et de guidage selon l'une des revendications précédentes, dans lequel la deuxième poutre (9 à 14) est munie de deux vis de butée (60, 61) et d'un axe de rotation (24), le galet (3) est monté mobile en rotation autour de l'axe de rotation (24), et les deux vis de butée (60, 61) sont conformées pour permettre une rotation du galet (3) autour de l'axe de rotation (24) dans l'état normal de fonctionnement, et pour être en contact avec le galet (3) dans un état de rupture correspondant à une rupture de l'axe de rotation (24).

9. Procédé d'appui et de guidage pour un câble tracteur (2) d'une installation de transport de véhicule par câble, l'installation comprenant un galet (3) configuré pour l'appui et le guidage du câble tracteur (2), une première poutre (4 à 8) munie d'un axe principal (15 à 23 et 25), et une deuxième poutre (9 à 14) supportant le galet (3) et montée mobile en pivotement autour de l'axe principal (15 à 23 et 25), le procédé comprenant un pivotement de la deuxième poutre (9 à 14) autour de l'axe principal (15 à 23 et 25) dans un état normal de fonctionnement, **caractérisé en ce qu'**au moins un élément de rattrapage (30 à 39) est monté sur la première poutre (4 à 8) et au moins un élément de coopération (40 à 47) est monté sur la deuxième poutre (9 à 14) à distance dudit au moins un élément de rattrapage (30 à 39) dans l'état normal de fonctionnement, et **en ce que** ledit au moins un élément de coopération (40 à 47) vient en contact avec ledit au moins un élément de rattrapage (30 à 39) dans un état anormal correspondant à une défaillance de l'axe principal (15 à 23 et 25).

## Patentansprüche

1. Vorrichtung zum Stützen und Führen für ein Zugkabel (2) einer Kabel-Fahrzeugtransportanlage, umfassend eine Rolle (3), die dazu konfiguriert ist, das Zugkabel (2) zu stützen und zu führen, einen ersten Träger (4 bis 8), der mit einer Hauptachse (15 bis 23 und 25) versehen ist, einem zweiten Träger (9 bis 14), der die Rolle (3) trägt und um die Hauptachse (15 bis 23 und 25) schwenkbar montiert ist, **dadurch gekennzeichnet, dass** sie mindestens ein Nachstellelement (30 bis 39) umfasst, das am ersten Träger (4 bis 8) montiert ist und dazu konfiguriert ist, den zweiten Träger (9 bis 14) in einem anormalen Betriebszustand, der einem Ausfall der Hauptachse (15 bis 23 und 25) entspricht, nachzustellen, und mindestens ein Eingriffselement (40-47), das in einem normalen Betriebszustand, in welchem der zweite Träger (9-14) um die Hauptachse (15-23 und 25) geschwenkt wird, vom mindestens einen Nachstellelement (30-39) beabstandet auf dem zweiten Träger (9-14) montiert ist, wobei das mindestens eine Eingriffselement (40-47) dazu konfiguriert ist, im anormalen Betriebszustand mit dem mindestens einen Nachstellelement (30-39) in Kontakt zu sein.

2. Vorrichtung zum Stützen und Führen nach Anspruch 1, wobei das mindestens eine Nachstellelement (30 bis 39) und das mindestens eine Eingriffselement (40 bis 47) so ausgebildet sind, dass sie im anormalen Betriebszustand ein Schwenken des zweiten Trägers (9 bis 14) ermöglichen.

3. Vorrichtung zum Stützen und Führen nach Anspruch 1 oder 2, wobei das mindestens eine Eingriffselement (40 bis 47) einem Eingriffsteil entspricht, das vom zweiten Träger (9 bis 14) vorspringend montiert ist, und das mindestens eine Nachstellelement (30 bis 39) einer Nachstellaufnahme entspricht, die auf dem ersten Träger (4 bis 8) ausgebildet ist und dazu konfiguriert ist, im anormalen Betriebszustand das Eingriffsteil aufzunehmen.

4. Vorrichtung zum Stützen und Führen nach Anspruch 1 oder 2, wobei das mindestens eine Eingriffselement (40 bis 47) einer Eingriffsaufnahme entspricht, die auf dem zweiten Träger (9 bis 14) ausgebildet ist, und das mindestens eine Nachstellelement (30 bis 39) einem Nachstellteil entspricht, das vom ersten Träger (4 bis 8) vorspringend montiert ist und dazu konfiguriert ist, im anormalen Betriebszustand in die Eingriffsaufnahme einzugreifen.

5. Vorrichtung zum Stützen und Führen nach einem der Ansprüche 1 bis 4, wobei der erste Träger (4 bis 8) zwei Außenflansche (70, 71) umfasst und der zweite Träger (9 bis 14) zwischen den zwei Außenflanschen (70, 71) angeordnet ist.

6. Vorrichtung zum Stützen und Führen nach einem der Ansprüche 1 bis 4, wobei der erste Träger (4 bis 8) zwei Außenflansche (70, 71) umfasst, die einen Innenraum zwischen den zwei Außenflanschen (70, 71) begrenzen, und der zweite Träger (9 bis 14) außerhalb des Innenraums angeordnet ist.

7. Vorrichtung zum Stützen und Führen nach einem der Ansprüche 1 bis 6, wobei die Hauptachse (15 bis 23 und 25) hohl ist.

8. Vorrichtung zum Stützen und Führen nach einem der vorherigen Ansprüche, wobei der zweite Träger (9 bis 14) mit zwei Anschlagschrauben (60, 61) und einer Drehachse (24) versehen ist, die Rolle (3) um die Drehachse (24) drehbar montiert ist, und die zwei Anschlagschrauben (60, 61) so ausgebildet sind, dass sie im normalen Betriebszustand eine Drehung der Rolle (3) um die Drehachse (24) ermöglichen und in einem Bruchzustand, der einem Bruch der Drehachse (24) entspricht, mit der Rolle (3) in Kontakt sind.

9. Verfahren zum Stützen und Führen für ein Zugkabel (2) einer Kabel-Fahrzeugtransportanlage, wobei die Anlage eine Rolle (3), die dazu konfiguriert ist, das Zugkabel (2) zu stützen und zu führen, einen ersten Träger (4 bis 8), der mit einer Hauptachse (15 bis 23 und 25) versehen ist, und einen zweiten Träger (9 bis 14) umfasst, der die Rolle (3) trägt und um die Hauptachse (15 bis 23 und 25) schwenkbar montiert ist, wobei das Verfahren in einem normalen Betriebszustand ein Schwenken des zweiten Trägers (9 bis 14) um die Hauptachse (15 bis 23 und 25) umfasst, **dadurch gekennzeichnet, dass** auf dem ersten Träger (4 bis 8) mindestens ein Nachstellelement (30 bis 39) montiert ist und auf dem zweiten Träger (9 bis 14) mindestens ein Eingriffselement (40 bis 47) montiert ist, das im normalen Betriebszustand vom mindestens einen Nachstellelement (30 bis 39) beabstandet ist,und dass das mindestens eine Eingriffselement (40 bis 47) in einem anormalen Zustand, der einem Ausfall der Hauptachse (15 bis 23 und 25) entspricht, mit dem mindestens einen Nachstellelement (30 bis 39) in Kontakt kommt.

## Claims

1. Supporting and guiding device for a hauling cable (2) of a vehicle transportation installation by cable, comprising a sheave (3) configured for supporting and guiding the hauling cable (2), a first girder (4 to 8) provided with a main axis (15 to 23 and 25), a second girder (9 to 14) supporting the sheave (3) and mounted pivotally movable around the main axis (15 to 23 and 25), **characterised in that** it comprises at least one recovery element (30 to 39) mounted on the first girder (4 to 8) and configured to catch hold of the second girder (9 to 14) in an abnormal operating state corresponding to failure of the main axis (15 to 23 and 25), and at least one cooperating element (40 to 47) mounted on the second girder (9 to 14) at a distance from said at least one recovery element (30 to 39) in a normal operating state where the second girder (9 to 14) swivels around the main axis (15 to 23 and 25), said at least one cooperating element (40 to 47) being configured to be in contact with said at least one recovery element (30 to 39) in the abnormal operating state.

2. Supporting and guiding device according to claim 1, wherein said at least one recovery element (30 to 39) and said at least one cooperating element (40 to 47) are shaped so as to allow swivelling of the second girder (9 to 14) in the abnormal operating state.

3. Supporting and guiding device according to claim 1 or 2, wherein said at least one cooperating element (40 to 47) corresponds to a cooperating part mounted salient from the second girder (9 to 14) and said at least one recovery element (30 to 39) corresponds to a recovery housing formed on the first girder (4 to 8) and configured to receive the cooperating part in the abnormal operating state.

4. Supporting and guiding device according to claim 1 or 2, wherein said at least one cooperating element (40 to 47) corresponds to a cooperating housing formed on the second girder (9 to 14) and said at least one recovery element (30 to 39) corresponds to a recovery part mounted salient from the first girder (4 to 8) and configured to be inserted in the cooperating housing in the abnormal operating state.

5. Supporting and guiding device according to one of claims 1 to 4, wherein the first girder (4 to 8) comprises two external flanges (70, 71) and the second girder (9 to 14) is situated between the two external flanges (70, 71).

6. Supporting and guiding device according to one of claims 1 to 4, wherein the first girder (4 to 8) comprises two external flanges (70, 71) delimiting an inner space between the two external flanges (70, 71), and the second girder (9 to 14) is situated outside the inner space.

7. Supporting and guiding device according to one of claims 1 to 6, wherein the main axis (15 to 23 and 25) is hollow.

8. Supporting and guiding device according to one of the foregoing claims, wherein the second girder (9 to 14) is provided with two stop screws (60, 61) and a rotation axis (24), the sheave (3) is mounted movable in rotation around the rotation axis (24), and the two stop screws (60, 61) are shaped so as to allow rotation of the sheave (3) around the rotation axis (24) in the normal operating state and to be in contact with the sheave (3) in a broken state corresponding to breaking of the rotation axis (24).

9. Method for supporting and guiding a hauling cable (2) of a vehicle transportation installation by cable, the installation comprising a sheave (3) configured for supporting and guiding the hauling cable (2), a first girder (4 to 8) provided with a main axis (15 to 23 and 25), and a second girder (9 to 14) supporting the sheave (3) and mounted pivotally movable around the main axis (15 to 23 and 25), the method comprising swivelling of the second girder (9 to 14) around the main axis (15 to 23 and 25) in a normal operating state, **characterised in that** at least one recovery element (30 to 39) is mounted on the first girder (4 to 8) and at least one cooperating element (40 to 47) is mounted on the second girder (9 to 14) at a distance from said at least one recovery element (30 to 39) in the normal operating state, and **in that** said at least one cooperating element (40 to 47) comes into contact with said at least one recovery element (30 to 39) in an abnormal operating state corresponding to failure of the main axis (15 to 23 and 25).
